# DEMANDE DE BREVET EUROPEEN

(11) **EP 1 882 800 A1**
(43) Date de publication de la demande: **30.01.2008**
(21) Numéro de dépôt: 07356092.2
(22) Date de dépôt: 16.07.2007
(51) Int. Cl.: E05B 65/08

(54) **Dispositif de verrouillage de châssis coulissants**

(30) Priorité: 18.07.2006 FR 0653015
(71) Demandeur: Lascaud, Dominique, 07500 Guiherand-Granges (FR)
(72) Inventeur: Lascaud, Dominique, 07500 Guiherand-Granges (FR)
(74) Mandataire: Vuillermoz, Bruno

(57) **Abrégé**

Ce dispositif de verrouillage de châssis coulissants comprenant chacun un profilé (1, 2) munis d'au moins deux parois latérales destinées à recevoir notamment une baie vitrée, comprend :
- un axe de verrouillage (11), destiné à traverser les deux parois latérales de l'un (1) des châssis et l'une au moins des parois latérale du châssis adjacent (2) destiné à être verrouillé sur le premier, ledit axe de verrouillage (11) étant reçu au sein d'un collecteur d'axe (10), colinéaire avec l'axe lui-même, fixé sur la paroi dudit premier châssis (1), et s'étendant entre les deux parois du châssis considéré (1), ce collecteur d'axe (10) étant traversant et étant muni au voisinage de son extrémité opposée à sa zone de fixation sur la paroi du châssis considéré de logements destinés à coopérer avec au moins une saillie de forme correspondante ou complémentaire, ménagée au niveau de la périphérie de l'axe de verrouillage (11), de telle sorte à bloquer celui-ci de manière réversible à ce niveau et ainsi induire le verrouillage du premier châssis sur le second ;
- et une clé de déverrouillage (20), constituée d'un logement, susceptible de coulisser partiellement à l'intérieur de l'axe de verrouillage (11) et de coopérer avec celui-ci pour induire son retrait hors du collecteur d'axe (10) et corollairement hors des châssis à verrouiller.

## Description

### DOMAINE DE L'INVENTION

L'invention concerne un dispositif de verrouillage de châssis coulissants. De tels châssis sont classiquement mis en oeuvre pour supporter des baies vitrées, et ainsi obturer des ouvertures ménagées au sein d'habitation ou équivalent.

Ces châssis sont traditionnellement constitués de profilés métalliques, le plus souvent en aluminium, lesdits profilés recevant le vitrage ou le double vitrage propres à obturer l'ouverture en question.

### ETAT ANTERIEUR DE LA TECHNIQUE

En raison même de leur destination, ces châssis coulissants doivent dans un certain nombre de cas, pouvoir être verrouillés, pour ainsi interdire l'accès à l'intérieur d'une habitation munie de tels châssis.

A ce jour, les dispositifs de verrouillage généralement mis en oeuvre sont constitués d'une serrure ménagée au sein de l'un des châssis, et actionnant un axe coopérant avec le châssis postérieur. Ces serrures s'avèrent tout d'abord peu efficaces contre les tentatives de pénétration et de vandalisme, et en outre assez disgracieuses et peu esthétiques en raison de leur présence, outre de leur système d'actionnement.

L'objet de l'invention est de proposer un système de verrouillage plus efficace, simple à mettre en oeuvre et en outre, d'une très grande discrétion.

### EXPOSE DE L'INVENTION

Ce dispositif de verrouillage de châssis coulissants comprenant chacun un profilé muni d'au moins deux parois latérales destinées à recevoir notamment une baie vitrée, comprend :
- un axe de verrouillage, destiné à traverser les deux parois latérales de l'un des châssis et l'une au moins des parois latérale du châssis adjacent destiné à être verrouillé sur le premier, ledit axe de verrouillage étant reçu au sein d'un collecteur d'axe, colinéaire avec l'axe lui-même, et fixé sur la paroi dudit premier châssis, et s'étendant entre les deux parois du châssis considéré, ce collecteur d'axe étant traversant, et étant muni au voisinage de son extrémité opposée à sa zone de fixation sur la paroi du châssis considéré de logements, par exemple constitués d'orifices, borgnes ou débouchants, destinés à coopérer avec au moins une saillie de forme correspondante ou complémentaire ménagées au niveau de la périphérie de l'axe de verrouillage, de telle sorte à bloquer celui-ci de manière réversible à ce niveau et ainsi induire le verrouillage du premier châssis sur le second ;
- et une clé de déverrouillage, constituée d'un axe susceptible de coulisser partiellement à l'intérieur de l'axe de verrouillage et de coopérer avec celui-ci pour induire son retrait hors du collecteur d'axe et corollairement hors des châssis à verrouiller.

En d'autres termes, l'invention consiste à mettre en oeuvre un axe de verrouillage traversant les parois des châssis à verrouiller l'un avec l'autre, cet axe de verrouillage étant reçu dans un organe n'apparaissant pas à l'extérieur de l'un ou l'autre des châssis, et constitué par le collecteur d'axe et susceptible de bloquer ledit axe de manière réversible au moyen d'une clé de verrouillage, d'un emploi pratique et aisé.

Selon l'invention, le collecteur d'axe est vissé sur la paroi du châssis sur laquelle il est destiné à être fixé. Ce vissage peut résulter de la réalisation d'un orifice traversant préalable par un dispositif auto taraudant, définissant un filetage propre à coopérer avec un filetage externe correspondant ménagé sur le collecteur. Il peut également résulter du caractère auto-taraudant du collecteur d'axe.

Selon l'invention, la saillie dont est pourvu l'axe de verrouillage, est constituée par une bille de diamètre approprié par rapport aux logements ménagés au sein du collecteur d'axe. Ladite bille est maintenue en position saillante par rapport à l'enveloppe extérieure de l'axe par un système de ressort, de constante de raideur suffisante pour maintenir le blocage de l'axe de verrouillage au sein du collecteur, sans cependant être trop élevée pour permettre sa libération par une traction ne nécessitant pas un trop gros effort par l'intermédiaire de la clé de déverrouillage.

Cette clé de déverrouillage comporte elle-même au voisinage de son extrémité libre, c'est-à-dire destinée à être introduite à l'intérieur de l'axe de verrouillage, également un système de billes saillantes montées sur ressort destinées à coopérer avec des logements, et notamment des orifices de dimensions correspondantes, ménagés au voisinage de l'extrémité de l'axe de verrouillage opposée à son extrémité libre.

La libération de ces billes s'effectue par l'intermédiaire d'une tige interne, susceptible de coulisser au sein d'un logement cylindrique externe, et actionnée par l'utilisateur à l'instar d'un bouton poussoir, déplaçant alors un dégagement interne à l'aplomb de chacune desdites billes pour ainsi permettre à celles-ci de se rétracter à l'intérieur du logement définissant l'enveloppe externe de la clé de déverrouillage, et corollairement d'induire sa désolidarisation hors de l'axe de verrouillage.

Selon une autre caractéristique de l'invention, le dispositif de verrouillage comporte également un bouchon susceptible d'être rapporté sur l'extrémité libre du collecteur d'axe de verrouillage, et ainsi cacher l'orifice correspondant, à des fins esthétiques.

### BREVE DESCRIPTION DES DESSINS

La manière dont l'invention peut être réalisée et les avantages qui en découlent ressortiront mieux de l'exemple de réalisation qui suit, donné à titre indicatif et non limitatif à l'appui des figures annexées.
La figure 1 est une représentation schématique vue du dessus illustrant deux châssis coulissants en position de fermeture.
La figure 2 est une représentation schématique en perspective de la figure 1.
La figure 3 est une représentation schématique en section, illustrant le principe du dispositif de verrouillage conforme à l'invention.
La figure 4 est une représentation schématique vue du dessus illustrant le dispositif de verrouillage en place muni de sa clé de déverrouillage.
Les figures 5 et 7 sont des vues de détail du dispositif de verrouillage.

### DESCRIPTION DETAILLEE DE L'INVENTION

Le dispositif conforme à l'invention est destiné dans la forme de réalisation décrite à verrouiller deux châssis coulissants l'un avec l'autre. Ces châssis comporte chacun un profilé, respectivement (1) et (2), dans l'exemple décrit de formes semblables, réalisés par exemple en aluminium. Ces profilés (1) et (2) comportent chacun des parois latérales notamment (3) et (4), définissant un espace au volume libre, propre à recevoir, par exemple une baie vitrée ou un double vitrage et ce, de manière connue.

Afin de verrouiller le profilé (1) avec le profilé (2), et donc interdire le coulissement d'un châssis par rapport à l'autre, notamment en vue d'assurer la fermeture efficace de l'ouverture d'une habitation munie de tels châssis, on met en oeuvre le dispositif de verrouillage conforme à l'invention.

Celui-ci comporte fondamentalement un axe de verrouillage (11), réalisé par exemple en acier haute résistance, et dont la longueur est fonction des besoins et notamment de l'épaisseur des montants des profilés, outre de la distance séparant les parois latérales (3, 4) définissant le logement de réception de la vitre.

Cet axe de verrouillage (11) est destiné à traverser le premier châssis (1), également dénommé châssis interne, en raison de sa plus grande proximité avec l'intérieur de l'habitation, et au moins une des parois du châssis (2), ou châssis externe. Cet axe de verrouillage s'étend donc sensiblement perpendiculairement par rapport au plan défini par la baie vitrée encadrée par les châssis.

Cet axe de verrouillage (11) est destiné à être reçu au sein d'un collecteur d'axe (10), rapporté ou fixé sur la paroi (3) du premier profilé (1), ainsi qu'on peut bien l'observer, notamment sur les figures 2 et 3. Ce collecteur d'axe présente une symétrie de révolution, et est de diamètre supérieur au diamètre de l'axe de verrouillage (11) puisqu'il est destiné à recevoir celui-ci. Il est également réalisé en acier haute résistance et il est percé de part en part.

Ce collecteur d'axe est fixé sur la paroi (3) par exemple par vissage. A cet effet, un orifice traversant (8) est réalisé au sein de la paroi (3) au moyen d'un outil taraudant de telle sorte à définir un pas de vis (9) destiné à coopérer avec le pas de vis externe (15) ménagé au niveau de l'une des extrémités dudit collecteur d'axe (10). Cependant, cet orifice traversant (8) peut également être réalisé par le collecteur d'axe (10) lui-même, sa paroi externe étant alors auto-taraudante. Ainsi, on force ledit collecteur contre la paroi du châssis, induisant la réalisation d'un filetage dans l'épaisseur de ladite paroi, on retire par simple dévissage ledit collecteur, et après l'avoir imprégné de colle, au niveau de son propre filetage, on le réinsère dans l'orifice ainsi réalisé, la colle interdisant alors son escamotage.

Parallèlement, l'extrémité opposée du collecteur d'axe (10) est munie de logements (12), par exemple constitués d'orifices traversants.

Ces logement (12), par exemple au nombre de deux, sont destinés à coopérer avec au moins une saillie (13), susceptible d'émerger par rapport à l'enveloppe extérieure de l'axe de verrouillage (11). En l'espèce, cette saillie est constituée d'une bille, de diamètre tel qu'elle puisse coopérer avec les logements (12).

Cette bille étant soumise à une contrainte permanente générée par un ressort (14) s'étendant à l'intérieur de l'axe de verrouillage, et éventuellement monté dans une gaine de guidage, également dénommé poussoir à ressort avec fente, induisant donc la poussée de la bille (13) en direction de la périphérie de l'axe (11), et corollairement sa coopération avec l'un des orifices traversants (12).

Ce faisant, il est possible de positionner l'axe de verrouillage selon une distance déterminée par rapport aux parois (3) et (4) du premier profilé et de la paroi du second profilé pour ainsi aboutir au verrouillage effectif d'un châssis par rapport à l' autre, en raison du positionnement respectif des orifices traversants ménagés sur le collecteur d'axe (10), et de la bille ou saillie ménagée sur l'axe de verrouillage (11).

Bien évidemment, afin de permettre l'insertion de l'axe de verrouillage (11) dans ces différents profilés, la paroi (4) est munie d'un orifice traversant situé exactement à l'aplomb de l'orifice traversant (8) de la paroi (3) et corollairement, la paroi du profilé (2) est également munie d'un orifice traversant (7). Les positionnements respectifs de ces différents orifices traversants sont bien évidemment choisis de telle sorte que le verrouillage intervienne selon une position déterminée des châssis respectifs.

Au surplus, on a représenté sur les figures 1 et 2 des pattes de coopération respectives (5) et (6), émanant de l'extérieur des parois latérales des profilés et propres à favoriser le positionnement relatif d'un châssis par rapport à l'autre afin d'assurer leur verrouillage.

Ce faisant, on conçoit que par insertion de l'axe de verrouillage (11) au sein du collecteur d'axe (10), et lorsqu'on l'a légèrement orienté par simple rotation sur lui-même afin de permettre la coopération de la bille (13) avec l'un des orifices (12), on aboutit à un verrouillage efficace des deux châssis l'un par rapport à l'autre.

Il convient cependant de pouvoir ôter cet axe de verrouillage (11) afin de permettre la libération d'un châssis par rapport à l'autre. A cet effet on munit le dispositif de l'invention d'une clé de déverrouillage (20), dont le fonctionnement va être décrit ci-après.

Cette clé de déverrouillage (20) comporte fondamentalement une tige interne (21), susceptible de coulisser au sein d'un logement externe (27), de symétrie de révolution.

L'extrémité supérieure (22) de la tige interne émerge d'une sorte de bouton poussoir (23), afin de pouvoir être actionnée par l'utilisateur. Cette tige (21) est naturellement contrainte à être en position saillante par rapport au bouton poussoir (23) sous l'action d'un ressort (24) prenant respectivement appui contre un anneau (25) solidaire de la tige (21), et contre un épaulement (26), ménagé au sein du logement cylindrique (27).

Le bouton poussoir (23) est ménagé au voisinage de l'extrémité supérieure du logement (27).

Au surplus, la clé de déverrouillage comporte des saillies émergeant de l'enveloppe externe définie par le logement cylindrique (27), et en l'espèce constituées par des billes (28), destinées à coopérer avec des logements (16), ménagés à l'extrémité supérieure de l'axe de verrouillage (11). Bien évidemment les dimensions respectives des billes (28) et des logements (16) sont compatibles pour assurer une coopération efficace de l'un avec l'autre.

Ces billes (28) peuvent en outre s'escamoter partiellement à l'intérieur de l'enveloppe (27) lorsque la tige (21) est actionnée par l'utilisateur, de telle sorte à amener à l'aplomb desdites billes des évidements (29) en creux ménagés en son sein, de sorte que dans cette configuration, une simple traction de la clé de déverrouillage induit sa libération hors de l'axe de verrouillage (11).

Corollairement, lorsque la tige (21) n'est pas actionnée par pression par l'utilisateur sur son extrémité (22), lesdits évidements (29) ne sont plus situés à l'aplomb des billes (28), de sorte que celles-ci, ne pouvant pas s'escamoter à l'intérieur du logement cylindrique (37), sont alors susceptibles de coopérer avec les orifices (16) pour permettre la manipulation de l'axe de verrouillage (1), et notamment son introduction ou au contraire son retrait hors du collecteur d'axe de verrouillage.

Ainsi lorsque cet axe de verrouillage (11) est en place en position verrouillée, on enlève la clé de déverrouillage par simple pression sur son extrémité (22) au niveau du bouton poussoir (23).

Avantageusement, il est possible d'obturer l'orifice du collecteur de l'axe de verrouillage (10) débouchant au niveau de la paroi (3) du châssis, au moyen d'un bouchon, de couleur par exemple identique à celle de la paroi (3) du profilé du châssis. Ce bouchon de forme sensiblement plate permet une certaine discrétion et en tout cas confère à l'ensemble un esthétisme bien supérieur aux serrures traditionnellement mises en oeuvre.

On conçoit de fait tout l'intérêt du dispositif conforme à l'invention alliant à la fois optimisation des conditions de verrouillage, facilité de mise en oeuvre du dispositif de verrouillage et esthétisme.

## Revendications

1. Dispositif de verrouillage de châssis coulissants comprenant chacun un profilé (1, 2) munis d'au moins deux parois latérales (3, 4) destinées à recevoir notamment une baie vitrée, comprenant :
- un axe de verrouillage (11), destiné à traverser les deux parois latérales (3, 4) de l'un (1) des châssis et l'une au moins des parois latérale du châssis adjacent (2) destiné à être verrouillé sur le premier, ledit axe de verrouillage (11) étant reçu au sein d'un collecteur d'axe (10), colinéaire avec l'axe lui-même, vissé sur la paroi (3) dudit premier châssis (1), et s'étendant entre les deux parois (3, 4) du châssis considéré (1), ce collecteur d'axe (10) étant traversant et étant muni au voisinage de son extrémité opposée à sa zone de fixation sur la paroi (3) du châssis considéré de logements (12), destinés à coopérer avec au moins une saillie (13) de forme correspondante ou complémentaire, ménagée au niveau de la périphérie de l'axe de verrouillage (11), de telle sorte à bloquer celui-ci de manière réversible à ce niveau et ainsi induire le verrouillage du premier châssis sur le second ;
- et une clé de déverrouillage (20), constituée d'un logement (27), susceptible de coulisser partiellement à l'intérieur de l'axe de verrouillage (11) et de coopérer avec celui-ci pour induire son retrait hors du collecteur d'axe (10) et corollairement hors des châssis à verrouiller.

2. Dispositif de verrouillage de châssis coulissants selon la revendication 1, ***caractérisé* en ce que** les logements (12) ménagés au sein du collecteur d'axe (10) sont constitués d'orifices, borgnes ou débouchants.

3. Dispositif de verrouillage de châssis coulissants selon l'une des revendications 1 et 2, ***caractérisé* en ce que** la saillie (13), dont est pourvu l'axe de verrouillage (11), est constituée par une bille de diamètre approprié au regard de la dimension des logements (12) ménagés au sein du collecteur d'axe (10), ladite bille (13) étant maintenue en position saillante par rapport à l'enveloppe extérieure de l'axe par un système de ressort (14), de constante de raideur suffisante pour maintenir le blocage de l'axe de verrouillage au sein du collecteur, sans cependant être trop élevée pour permettre sa libération par une traction ne nécessitant pas un trop gros effort par l'intermédiaire de la clé de déverrouillage (20).

4. Dispositif de verrouillage de châssis coulissants selon l'une des revendications 1 à 3, ***caractérisé* en ce que** la clé de déverrouillage (20) comporte une tige interne (21), susceptible de coulisser au sein d'un logement externe (27), l'extrémité supérieure (22) de la tige interne étant actionnable par un utilisateur, et induisant le déplacement de celle-ci au sein du logement (27) qui la reçoit, de telle sorte à amener à l'aplomb de billes (28) dont elle est pourvue, destinées à coopérer avec des logements (16) ménagés à l'extrémité supérieure de l'axe de verrouillage (11), des évidements (29), propres à permettre l'escamotage desdites billes au sein du logement (27), et corollairement, la libération de la clef hors de l'axe de verrouillage (11).

5. Dispositif de verrouillage de châssis coulissants selon la revendication 4, ***caractérisé* en ce que** la tige interne (21) de la clef de déverrouillage est naturellement contrainte à être en position saillante par rapport à un bouton poussoir (23) ménagé au voisinage de l'extrémité supérieure du logement (27), sous l'action d'un ressort (24) prenant respectivement appui contre un anneau (25) solidaire de la tige (21), et contre un épaulement (26), ménagé au sein du logement (27).

6. Dispositif de verrouillage de châssis coulissants selon l'une des revendications 1 à 5, ***caractérisé* en ce qu'**il comprend également un bouchon susceptible d'être rapporté sur l'extrémité libre du collecteur d'axe de verrouillage, et ainsi cacher l'orifice correspondant, à des fins esthétiques.
